# FASCICULE DE BREVET EUROPEEN

(11) **EP 2 230 725 B1**
(45) Date de publication et mention de la délivrance du brevet: **24.04.2013**
(21) Numéro de dépôt: 10156497.9
(22) Date de dépôt: 15.03.2010
(51) Int. Cl.: H01R 11/11, H01R 13/26

(54) **Dispositif de connexion électrique**
Elektrische Verbindungsvorrichtung
Electrical connection device

(30) Priorité: 19.03.2009 FR 0901289
(43) Date de publication de la demande: 22.09.2010
(73) Titulaire: Valeo Systèmes Thermiques, 78321 Le Mesnil Saint Denis Cedex (FR)
(72) Inventeur: Tellier, Laurent, 75116 Paris (FR); De Souza, Stéphane, 78220 Viroflay (FR); Vaskovsky, Roman, 460 08 Liberec (CZ)
(74) Mandataire: Metz, Gaëlle

(56) Documents cités:
- US-A- 3 193 795
- US-A1- 2003 194 919
- US-A1- 2007 066 152
- US-B1- 6 178 106

## Description

L'invention concerne un équipement électrique de véhicule automobile, l'équipement électrique comprenant un dispositif de connexion électrique pour alimenter un équipement électrique de véhicule automobile. L'invention s'applique plus particulièrement aux dispositifs de chauffage et/ou climatisation de véhicules automobiles.

US 6 178 106 B1 décrit un équipement électrique selon le préambule de la revendication 1.

Généralement, l'alimentation de l'équipement électrique par une source d'alimentation est assurée par l'intermédiaire d'un ou de plusieurs câbles électriques présentant à une extrémité une cosse et de terminaux d'alimentation correspondants prévus sur l'équipement électrique à alimenter.

Cependant, les câbles électriques peuvent être dirigés selon diverses orientations, par exemple en fonction des gammes de véhicule ou en fonction des options sur une même gamme de véhicule, ce qui nécessite de concevoir à nouveau pour chaque orientation possible la cosse et le terminal d'alimentation.

L'invention a donc pour objectif de pallier cet inconvénient de l'art antérieur en proposant une connexion simplifiée entre un équipement électrique et un câble d'une source d'alimentation pour plusieurs orientations du câble.

À cet effet, l'invention a pour objet un équipement électrique de véhicule automobile selon la revendication 1.

Ledit équipement peut en outre comporter une ou plusieurs caractéristiques suivantes :
- ladite cosse présente une forme générale sensiblement en « L »,
- ledit équipement électrique porte au moins une nervure de maintien de ladite cosse, ladite nervure étant configurée pour maintenir indifféremment l'une ou l'autre desdites portions de ladite cosse ,
- ladite nervure fait saillie par rapport à un boîtier dudit équipement électrique selon une direction sensiblement perpendiculaire au plan défini par ledit boîtier,
- ladite nervure de maintien est réalisée en matériau élastique et présente une ouverture pour permettre l'introduction desdites portions de ladite cosse ,
- ladite nervure présente une forme sensiblement en crochet,
- ladite nervure présente au moins une zone en chanfrein de manière à faciliter l'introduction desdites portions,
- ladite nervure de maintien est disposée en regard dudit terminal selon une direction sensiblement parallèle à la direction d'orientation,
- ledit dispositif comporte une première et une seconde nervures de maintien de ladite cosse formant un angle sensiblement identique à l'angle formé par lesdites portions de ladite cosse,
- ladite cosse comporte un corps de forme générale tubulaire complémentaire de l'extrémité dudit câble, pour permettre l'introduction de l'extrémité dudit câble dans ledit corps,
- ledit équipement électrique comporte une paroi formant butée pour ledit corps de ladite cosse,
- ladite cosse comporte un moyen de serrage de l'extrémité dudit câble,
- le moyen de serrage comporte deux demi-brides disposées en quinconce pour ceinturer l'extrémité dudit câble,
- ledit équipement électrique est un dispositif de chauffage.

D'autres caractéristiques et avantages de l'invention apparaîtront plus clairement à la lecture de la description suivante, donnée à titre d'exemple illustratif et non limitatif, et des dessins annexés parmi lesquels :
- la figure 1 représente partiellement un équipement électrique relié à un cosse orientée selon une première direction d'arrivée d'un câble,
- la figure 2 représente partiellement un équipement électrique relié à un cosse orientée selon une seconde direction d'arrivée d'un câble, et
- la figure 3 illustre un cosse selon l'invention.

Les figures 1 et 2 illustrent un dispositif de connexion 1 pour alimenter un équipement électrique 3 de véhicule automobile, par exemple un dispositif de chauffage électrique de l'air dans le véhicule, l'air réchauffé étant conduit vers des bouches de chauffage et de désembuage/dégivrage pour être distribué sélectivement dans l'habitacle selon les positions de volets de mixage et distribution.

À cet effet, le dispositif de connexion 1 comporte un terminal d'alimentation 7 porté par exemple par un boîtier 5 de l'équipement électrique 3, ce terminal 7 s'étendant selon une direction d'orientation D et coopérant avec une cosse 9 de connexion reliée à un câble 11 d'une source d'alimentation.

Cette cosse 9 peut être réalisée par découpage et pliage d'une plaque de tôle.

Comme on le constate plus visiblement sur la figure 3, la cosse 9 comporte un corps 13 avec une forme générale tubulaire complémentaire de l'extrémité du câble 11, pour permettre l'introduction de l'extrémité du câble 11 dans le corps 13, le câble 11 étant par exemple ensuite soudé sur le corps 13.

Cette cosse 9 peut comporter en outre un moyen de serrage 15 de l'extrémité du câble 11, par exemple deux demi-brides 15a,15b disposées en quinconce pour ceinturer l'extrémité du câble 11.

Afin d'établir un contact avec le terminal d'alimentation 7, on prévoit que la cosse 9 puisse être orientée différemment pour une première direction D1 et pour une seconde direction D2 d'arrivée du câble 11 (voir figures 1 et 2).

Ainsi pour deux directions D1,D2 d'arrivée du câble 11 par rapport au boîtier 5, un même boîtier 5 peut convenir, et c'est la position de la cosse 9 vis-à-vis du terminal 7 qui est adaptée pour pouvoir à la fois établir un contact avec le terminal d'alimentation 7 et avec l'extrémité du câble 11.

A cet effet, la cosse 9 comporte une première portion 17a et une seconde portion 17b prolongeant le corps 13 de la cosse 9, chaque portion 17a,17b étant respectivement configurée pour établir un contact avec le terminal d'alimentation 7.

Plus précisément, les deux portions 17a et 17b sont concourantes et en fonction de la direction D1 ou D2 d'arrivée du câble 11, c'est la première 17a ou la seconde 17b portion qui coopère avec le terminal d'alimentation 7 en étant disposée selon une direction sensiblement parallèle à la direction d'orientation D du terminal 7.

Par exemple, la cosse 9 présente une forme générale sensiblement en « L » avec les deux portions 17a et 17b perpendiculaires.

Ainsi, dans l'exemple illustré sur la figure 1, pour la direction D1 d'arrivée du câble 11, c'est la première portion 17a qui est en contact avec le terminal d'alimentation 7. Au contraire, dans l'exemple illustré sur la figure 2, pour la direction D2 d'arrivée du câble 11, c'est la seconde portion 17b qui est en contact avec le terminal d'alimentation 7.

Selon ce mode de réalisation, le corps 13 de la cosse, les demi-brides 15a,15b de serrage et les portions 17a et 17b pour le contact avec le terminal 7, sont réalisés d'une seule pièce.

Par ailleurs, on peut prévoir que l'équipement électrique 3 porte au moins une nervure de maintien 16a,16b de la cosse 9. Dans cet exemple, le boîtier 5 porte une première 16a et une seconde 16b nervures de maintien, chaque nervure 16a,16b pouvant maintenir indifféremment l'une ou l'autre des portions 17a et 17b de la cosse 9.

Pour cela, la ou les nervures de maintien 16a,16b forment saillie par rapport au boîtier 5 selon une direction verticale, c'est-à-dire sensiblement perpendiculaire au plan P défini par le boîtier 5.

En outre, chaque nervure de maintien 16a,16b peut présenter une forme sensiblement en crochet permettant d'introduire les portions 17a,17b de la cosse 9. Cette introduction se fait selon une direction perpendiculaire au plan P formé par le boîtier 5, quelle que soit la direction d'arrivée D1,D2 du câble 11.

On peut prévoir que la ou les nervures 16a,16b sont réalisées en matériau élastique de manière à être déformables pour laisser passer les portions 17a et 17b.

Les nervures de maintien 16a,16b peuvent également présenter un chanfrein, par exemple sur le dessus de la forme en crochet, pour faciliter l'insertion des portions 17a,17b.

En outre, les deux nervures 16a,16b sont orientées selon deux directions concourantes de façon à former le même angle que les deux portions 17a,17b de la cosse 9, et de sorte qu'une des nervures, ici la seconde nervure de maintien 16b, soit orientée selon une direction sensiblement parallèle à la direction d'orientation D du terminal 7. En effet, comme on le constate sur les figures 1 et 2, cette seconde nervure de maintien 16b fait saillie par rapport au boîtier 5 en regard du terminal 7, quelle que soit l'orientation de la cosse 9 et la direction d'arrivée D1,D2 du câble 11.

En outre, le boîtier 5 comporte par exemple une paroi 19 contre laquelle le corps de cosse 13 vient en butée lorsque la cosse 9 est orientée selon la direction D1. Pour cela, la paroi 19 est verticale, c'est à dire qu'elle s'étend perpendiculairement par rapport au plan P défini par le boîtier 5.

Par ailleurs, on peut prévoir une butée 21 en forme d'arche sous le terminal 7 pour résister aux efforts de traction exercés sur le câble 11.

Cette butée est ajourée en son centre pour permettre le passage d'un outil de soudage par point ou de clinchage de façon à réaliser la liaison électrique entre le terminal 7 et la portion 17a,17b concernée de la cosse 9. Dans ce cas, la seconde nervure 16b faisant saillie en regard du terminal 7 et s'étendant selon la direction d'orientation D, comporte une ouverture identique en vis-à-vis de l'ouverture pratiquée dans la butée 21.

On comprend donc qu'un tel dispositif de connexion 1 comportant une cosse 9 pouvant être orientée en fonction de la direction d'arrivée du câble 11 de la source d'alimentation permet d'alimenter un équipement électrique 3 via un seul terminal 7, évitant ainsi de prévoir deux équipements différents pour chaque direction d'arrivée du câble 11.

## Revendications

1. Equipement électrique (3) de véhicule automobile, l'équipement électrique (3) comprenant un dispositif de connexion électrique pour alimenter l'équipement électrique (3) de véhicule automobile, ledit dispositif comportant :
- un terminal d'alimentation (7) porté par ledit équipement électrique (3) et s'étendant selon une direction d'orientation (D), et
- une cosse de connexion (9) apte à être reliée à un câble (11) d'une source d'alimentation et connectée audit terminal (7),
**caractérisé en ce que** ladite cosse (9) présente une première (17a) et une seconde (17b) portions concourantes, chaque portion (17a,17b) étant configurée pour être connectée audit terminal (7) en étant disposée selon une direction sensiblement parallèle à la direction d'orientation (D), de sorte que :
- pour une première direction (D1) d'arrivée dudit câble (11), la première portion (17a) est connectée audit terminal (7) en étant disposée selon ladite direction parallèle à la direction d'orientation (D), et
- pour une seconde direction (D2) d'arrivée dudit câble (11), la seconde portion (17b) est connectée audit terminal (7) en étant disposée selon ladite direction parallèle à la direction d'orientation (D).

2. Equipement électrique (3) selon la revendication 1, **caractérise en ce que** ladite cosse (9) présente une forme générale sensiblement en « L ».

3. Equipement électrique (3) selon l'une des revendications 1 ou 2, **caractérisé en ce que** ledit équipement électrique (3) porte au moins une nervure de maintien (16a,16b) de ladite cosse (9), ladite nervure (16a,16b) étant configurée pour maintenir indifféremment l'une ou l'autre desdites portions (17a,17b) de ladite cosse (9).

4. Equipement électrique (3) selon la revendication 3, **caractérisé en ce que** ladite nervure (16a,16b) fait saillie par rapport à un boîtier (5) dudit équipement électrique (3) selon une direction sensiblement perpendiculaire au plan (P) défini par ledit boîtier (5).

5. Equipement électrique (3) selon l'une des revendications 3 ou 4, **caractérisé en ce que** ladite nervure de maintien (16a,16b) est réalisée en matériau élastique et présente une ouverture pour permettre l'introduction desdites portions (17a,17b) de ladite cosse (9).

6. Equipement électrique (3) selon la revendication 5, **caractérisé en ce que** ladite nervure (16a,16b) présente une forme sensiblement en crochet.

7. Equipement électrique (3) selon l'une des revendications 5 ou 6, **caractérisé en ce que** ladite nervure (16a,16b) présente au moins une zone en chanfrein de manière à faciliter l'introduction desdites portions (17a,17b).

8. Equipement électrique (3) selon l'une quelconque des revendications 3 à 7, **caractérisé en ce que** ladite nervure de maintien (16b) est disposée en regard dudit terminal (7) selon une direction sensiblement parallèle à la direction d'orientation (D).

9. Equipement électrique (3) selon l'une quelconque des revendications 1 à 8, **caractérisé en ce que** ledit dispositif comporte une première (16a) et une seconde (16b) nervures de maintien de ladite cosse (9) formant un angle sensiblement identique à l'angle formé par lesdites portions (17a,17b) de ladite cosse (9).

10. Equipement électrique (3) selon l'une quelconque des revendications 1 à 9, **caractérisé en ce que** ladite cosse (9) comporte un corps (13) de forme générale tubulaire complémentaire de l'extrémité dudit câble (11), pour permettre l'introduction de l'extrémité dudit câble (11) dans ledit corps (13).

11. Equipement électrique (3) selon la revendication 10, **caractérisé en ce que** ledit équipement électrique (3) comporte une paroi (19) formant butée pour ledit corps (13) de ladite cosse (9).

12. Equipement électrique (3) selon l'une quelconque des revendications 1 à 11, **caractérisé en ce que** ladite cosse (9) comporte un moyen de serrage (15) de l'extrémité dudit câble (11).

13. Equipement électrique (3) selon la revendication 12, **caractérisé en ce que** le moyen de serrage (15) comporte deux demi-brides (15a,15b) disposées en quinconce pour ceinturer l'extrémité dudit câble (11).

14. Equipement électrique (3) selon l'une quelconque des revendications précédentes, **caractérisé en ce que** ledit équipement électrique (3) est un dispositif de chauffage.

## Claims

1. Item of electrical equipment (3) for a motor vehicle, the item of electrical equipment (3) comprising an electrical connection device for powering the item of electrical equipment (3) of a motor vehicle, the said device comprising:
- a power supply terminal (7) supported by the said item of electrical equipment (3) and extending in a direction of orientation (D), and
- a connection eye terminal (9) capable of being connected to a cable (11) of a power supply source and connected to the said terminal (7),
**characterized in that** the said eye terminal (9) has a first convergent portion (17a) and a second convergent portion (17b), each portion (17a, 17b) being configured to be connected to the said terminal (7) while being placed in a direction substantially parallel to the direction of orientation (D), such that:
- for a first direction (D1) of arrival of the said cable (11), the first portion (17a) is connected to the said terminal (7) while being placed in the said direction parallel to the direction of orientation (D), and
- for a second direction (D2) of arrival of the said cable (11), the second portion (17b) is connected to the said terminal (7) while being placed in the said direction parallel to the direction of orientation (D).

2. Item of electrical equipment (3) according to Claim 1, **characterized in that** the said eye terminal (9) has a general shape that is substantially like an "L".

3. Item of electrical equipment (3) according to one of Claims 1 and 2, **characterized in that** the said item of electrical equipment (3) supports at least one rib (16a, 16b) for retaining the said eye terminal (9), the said rib (16a, 16b) being configured to retain without distinction one or the other of the said portions (17a, 17b) of the said eye terminal (9).

4. Item of electrical equipment (3) according to Claim 3, **characterized in that** the said rib (16a, 16b) protrudes relative to a housing (5) of the said item of electrical equipment (3) in a direction that is substantially perpendicular to the plane (P) defined by the said housing (5).

5. Item of electrical equipment (3) according to one of Claims 3 and 4, **characterized in that** the said retaining rib (16a, 16b) is made of an elastic material and has an opening for allowing the insertion of the said portions (17a, 17b) of the said eye terminal (9).

6. Item of electrical equipment (3) according to Claim 5, **characterized in that** the said rib (16a, 16b) has a shape that is substantially like a hook.

7. Item of electrical equipment (3) according to one of Claims 5 and 6, **characterized in that** the said rib (16a, 16b) has at least one bevelled zone so as to make it easier to insert the said portions (17a, 17b).

8. Item of electrical equipment (3) according to any one of Claims 3 to 7, **characterized in that** the said retaining rib (16b) is placed opposite the said terminal (7) in a direction that is substantially parallel to the direction of orientation (D).

9. Item of electrical equipment (3) according to any one of Claims 1 to 8, **characterized in that** the said device comprises a first rib (16a) and a second rib (16b) for retaining the said eye terminal (9) forming an angle that this substantially identical to the angle formed by the said portions (17a, 17b) of the said eye terminal (9).

10. Item of electrical equipment (3) according to any one of Claims 1 to 9, **characterized in that** the said eye terminal (9) comprises a body (13) of generally tubular shape matching the end of the said cable (11) in order to allow the insertion of the end of the said cable (11) into the said body (13).

11. Item of electrical equipment (3) according to Claim 10, **characterized in that** the said item of electrical equipment (3) comprises a wall (19) forming an abutment for the said body (13) of the said eye terminal (9).

12. Item of electrical equipment (3) according to any one of Claims 1 to 11, **characterized in that** the said eye terminal (9) comprises a means (15) for clamping the end of the said cable (11).

13. Item of electrical equipment (3) according to Claim 12, **characterized in that** the clamping means (15) comprises two half-flanges (15a, 15b) arranged in staggered rows to grasp the end of the said cable.

14. Item of electrical equipment (3) according to any one of the preceding claims, **characterized in that** the said item of electrical equipment (3) is a heating device.

## Patentansprüche

1. Elektroausrüstung (3) für Kraftfahrzeug, wobei die Elektroausrüstung (3) eine elektrische Verbindungsvorrichtung zum Versorgen der Elektroausrüstung (3) des Kraftfahrzeugs aufweist, wobei die Vorrichtung Folgendes aufweist:
- eine Versorgungsklemme (7), die von der Elektroausrüstung (3) getragen wird und sich entlang einer Ausrichtungsrichtung (D) erstreckt und
- eine Verbindungskausche (9), die mit einem Kabel (11) einer Versorgungsquelle verbunden und an die Klemme (7) angeschlossen werden kann,
**dadurch gekennzeichnet, dass** die Kausche (9) einen ersten (17a) und einen zweiten (17b) konvergenten Abschnitt aufweist, wobei jeder Abschnitt (17a, 17b) konfiguriert ist, mit der Klemme (7) verbunden zu werden, indem er entlang einer Richtung im Wesentlichen parallel zu der Ausrichtungsrichtung (D) angeordnet ist, so dass:
- der erste Abschnitt (17a) für eine erste Ankunftsrichtung (D1) des Kabels (11) mit der Klemme (7) verbunden ist, indem er entlang der Richtung parallel zu der Ausrichtungsrichtung (D) angeordnet ist, und
- der zweite Abschnitt (17b) für eine zweite Ankunftsrichtung (D2) des Kabels (11) mit der Klemme (7) verbunden ist, indem er entlang der Richtung parallel zu der Ausrichtungsrichtung (D) angeordnet ist.

2. Elektroausrüstung (3) nach Anspruch 1, **dadurch gekennzeichnet, dass** die Kausche (9) eine allgemeine Form im Wesentlichen eines "L" aufweist.

3. Elektroausrüstung (3) nach einem der Ansprüche 1 oder 2, **dadurch gekennzeichnet, dass** die Elektroausrüstung (3) wenigstens eine Halterippe (16a, 16b) der Kausche (9) aufweist, wobei die Rippe (16a, 16b) konfiguriert ist, ohne Unterschied den einen oder den anderen Teil (17a, 17b) der Kausche (9) zu halten.

4. Elektroausrüstung (3) nach Anspruch 3, **dadurch gekennzeichnet, dass** die Rippe (16a, 16b) im Vergleich zu einem Gehäuse (5) der Elektroausrüstung (3) entlang einer Richtung im Wesentlichen senkrecht zu der Ebene (P), die von dem Gehäuse (5) definiert wird, vorsteht.

5. Elektroausrüstung (3) nach einem der Ansprüche 3 oder 4, **dadurch gekennzeichnet, dass** die Halterippe (16a, 16b) aus elastischem Werkstoff hergestellt ist und eine Öffnung aufweist, um das Einführen der Abschnitte (17a, 17b) der Kausche (9) zu erlauben.

6. Elektroausrüstung (3) nach Anspruch 5, **dadurch gekennzeichnet, dass** die Rippe (16a, 16b) eine Form im Wesentlichen eines Hakens aufweist.

7. Elektroausrüstung (3) nach einem der Ansprüche 5 oder 6, **dadurch gekennzeichnet, dass** die Rippe (16a, 16b) wenigstens einen Abfasungsbereich derart aufweist, dass das Einführen der Abschnitte (17a, 17b) erleichtert wird.

8. Elektroausrüstung (3) nach einem der Ansprüche 3 bis 7, **dadurch gekennzeichnet, dass** die Halterippe (16b) gegenüber der Klemme (7) entlang einer Richtung im Wesentlichen parallel zu der Ausrichtungsrichtung (D) angeordnet ist.

9. Elektroausrüstung (3) nach einem der Ansprüche 1 bis 8, **dadurch gekennzeichnet, dass** die Vorrichtung eine erste (16a) und eine zweite (16b) Halterippe der Kausche (9) aufweist, die einen Winkel bildet, der im Wesentlichen mit dem Winkel identisch ist, der von den Abschnitten (17a, 17b) der Kausche (9) gebildet wird.

10. Elektroausrüstung (3) nach einem der Ansprüche 1 bis 9, **dadurch gekennzeichnet, dass** die Kausche (9) einen Körper (13) mit allgemein röhrenförmiger Form komplementär zu dem Ende des Kabels (11) aufweist, um das Einführen des Endes des Kabels (11) in den Körper (13) zu erlauben.

11. Elektroausrüstung (3) nach Anspruch 10, **dadurch gekennzeichnet, dass** die Elektroausrüstung (3) eine Wand (19) aufweist, die für den Körper (13) der Kausche (9) einen Anschlag bildet.

12. Elektroausrüstung (3) nach einem der Ansprüche 1 bis 11, **dadurch gekennzeichnet, dass** die Kausche (9) ein Spannmittel (15) des Endes des Kabels (11) aufweist.

13. Elektroausrüstung (3) nach Anspruch 12, **dadurch gekennzeichnet, dass** das Spannmittel (15) zwei halbe Flansche (15a, 15b) aufweist, die im Zickzack angeordnet sind, um das Ende des Kabels (11) zu umschließen.

14. Elektroausrüstung (3) nach einem der vorhergehenden Ansprüche, **dadurch gekennzeichnet, dass** die Elektroausrüstung (3) eine Heizvorrichtung ist.
